# FASCICULE DE BREVET EUROPEEN

(11) **EP 1 355 825 B1**
(45) Date de publication et mention de la délivrance du brevet: **29.09.2004**
(21) Numéro de dépôt: 02700366.4
(22) Date de dépôt: 22.01.2002
(51) Int. Cl.: B65B 55/02

(54) **ENSEMBLE ET PROCEDE DE FABRICATION, DE MONTAGE ET DE REMPLISSAGE D'UN DISPOSITIF DE DISTRIBUTION DE PRODUIT FLUIDE**
ANORDNUNG UND VERFAHREN ZUM HERSTELLEN, ZUM BEFESTIGEN UND ZUM BEFÜLLEN EINER VORRICHTUNG ZUR ABGABE EINER FLÜSSIGKEIT
ASSEMBLY AND METHOD FOR MAKING, MOUNTING AND FILLING A FLUID PRODUCT DISPENSING DEVICE

(30) Priorité: 29.01.2001 FR 0101143
(43) Date de publication de la demande: 29.10.2003
(73) Titulaire: Valois SAS, 27110 Le Neubourg (FR)
(72) Inventeur: BRUNA, Pascal, F-76300 Sotteville les Rouen (FR); HIBON, Dominique, F-78910 Flexanville (FR); PACAUD, Hervé, F-95290 l'Isle Adam (FR)
(74) Mandataire: CAPRI
(86) Numéro de dépôt international: PCT/FR2002/000257
(87) Numéro de publication internationale: WO 2002/060760

(56) Documents cités:
- FR-A- 2 717 441
- US-A- 4 788 811

## Description

La présente invention concerne un ensemble et un procédé de fabrication, de montage et de remplissage d'un dispositif de distribution de produit fluide, comme par example connu du document US-A-4788811.

Les dispositifs de distribution de produit fluide sont bien connus dans l'état de la technique. Dans le domaine pharmaceutique en particulier, il peut être essentiel de garantir la stérilité absolue du produit, en l'occurrence du médicament, à distribuer. Pour ce faire, il est connu de prévoir des filtres pour l'éventation d'air, ainsi que des actions du type bactéricide sur le produit sortant, notamment au niveau de l'orifice de distribution du dispositif. Toutefois, une condition essentielle est également de garantir une stérilité absolue au moment du remplissage du dispositif.

Il existe des machines permettant de réaliser un réservoir et de le remplir, avant de le boucher, le tout dans une atmosphère contrôlée stérile. Ce type de machines, généralement appelées machines BFS (Blow Fill Seal), est par exemple utilisé pour le conditionnement de sérum physiologique. Ces machines BFS ne sont toutefois pas adaptées à fixer un organe de distribution, tel une pompe ou une valve, sur le réservoir avant ou après le remplissage.

D'autre part, il est également connu de pré-remplir un réservoir, tel qu'une seringue, puis d'assembler cette seringue dans un dispositif de distribution, l'intérieur de la seringue étant mis en communication avec l'organe de distribution au moment de l'utilisation du dispositif, et en particulier par percement du bouchon de la seringue. Dans ce cas, il existe d'une part des inconvénients inhérents au fait de percer à travers un bouchon élastomère, et d'autre part, l'assemblage de la seringue pré-remplie n'étant pas réalisé de manière continue dans l'atmosphère contrôlée, la stérilité du dispositif, et en particulier de ladite aiguille de percement n'est pas garanti.

La présente invention a pour but de fournir un ensemble et un procédé de fabrication de montage, et de remplissage d'un dispositif de distribution de produit fluide qui ne reproduit pas les inconvénients susmentionnés.

Ainsi, la présente invention a pour but de fournir un ensemble et un procédé de fabrication, de montage et de remplissage d'un dispositif de distribution de produit fluide qui garantit une stérilité absolue du produit contenu à l'intérieur du dispositif, sans aucun risque de contamination durant une quelconque étape du processus.

La présente invention a donc pour objet un ensemble de fabrication, de montage et de remplissage d'un dispositif de distribution de produit fluide comprenant un réservoir de produit et un organe de distribution, tel qu'une pompe ou une valve, caractérisé en ce que l'ensemble comporte une unité de fabrication de réservoir, une unité de remplissage dudit réservoir et une unité de fixation dudit organe de distribution sur ledit réservoir, lesdites unités opérant en continu dans une atmosphère contrôlée.

Avantageusement, l'unité de fabrication de réservoir est une unité de moulage, surmoulage, souffiage, pliage, soudage et/ou thermoformage.

Avantageusement, l'unité de remplissage coopère avec le réservoir, l'organe de distribution ou un élément de remplissage solidaire dudit réservoir et/ou dudit organe de distribution.

Avantageusement, l'unité de fixation de l'organe de distribution est une unité d'encliquetage, de sertissage, de vissage, de soudage ou de surmoulage.

Avantageusement, l'ensemble comprend en outre une unité d'assemblage d'organe de distribution, opérant en continu dans ladite atmosphère contrôlée avec lesdites autres unités.

La présente invention a également pour objet un procédé de réalisation d'un dispositif de distribution de produit fluide comprenant un réservoir et un organe de distribution, tel qu'une pompe ou une valve, caractérisé en ce que ledit procédé comporte les étapes suivantes :
a) fournir une unité de fabrication de réservoir, une unité de remplissage dudit réservoir et une unité de fixation dudit organe de distribution sur ledit réservoir,
b) agencer lesdites unités et les faire coopérer de telle sorte qu'elles opèrent en continu dans une atmosphère contrôlée.

Avantageusement, les unités sont agencées de telle sorte que l'unité de fabrication réalise le réservoir, puis l'unité de remplissage le remplit, puis l'unité de fixation fixe l'organe de distribution sur le réservoir rempli, le tout en atmosphère contrôlée.

En variante, les unités sont agencées de telle sorte que l'unité de fabrication réalise le réservoir, puis l'unité de fixation fixe l'organe de distribution sur le réservoir vide, puis l'unité de remplissage remplit le réservoir.

Avantageusement, les unités sont agencées de telle sorte que l'unité de fabrication réalise le réservoir, puis, l'unité de fixation pré-assemble l'organe de distribution sur le réservoir, puis l'unité de remplissage remplit le réservoir, puis l'unité de fixation fixe définitivement l'organe de distribution sur le réservoir.

Avantageusement, l'unité de remplissage coopère avec l'organe de distribution pour remplir le réservoir à travers ledit organe de distribution.

Avantageusement, l'unité de remplissage coopère directement avec le réservoir pour le remplir.

En variante, l'unité de remplissage coopère avec un élément intermédiaire solidaire du réservoir et/ou de l'organe de distribution.

Avantageusement, ledit élément intermédiaire est un manchon souple fixé de manière étanche d'une part au réservoir et d'autre part à l'organe de distribution, et comportant une ouverture de remplissage, ledit manchon conique étant fabriqué et fixé au réservoir par l'unité de fabrication de réservoir, fixé à l'organe de fixation par l'unité de fixation lorsque l'organe de distribution est pré-assemblé sur le réservoir, et déformé vers l'intérieur du réservoir par l'unité de fixation lorsque l'organe de distribution est définitivement fixé sur ledit réservoir.

Selon un autre mode de réalisation, le procédé comprend en outre l'étape de fournir une unité d'assemblage d'organe de distribution, opérant en continu dans ladite atmosphère contrôlée avec lesdites autres unités.

Avantageusement, les unités sont agencées de telle sorte que l'unité d'assemblage d'organe de distribution réalise l'organe de distribution, puis l'unité de fabrication de réservoir réalise un réservoir, puis l'unité de fixation fixe ledit réservoir audit organe de distribution, puis l'unité de remplissage remplit ledit réservoir.

Avantageusement, l'unité de fabrication de réservoir et l'unité de fixation coopèrent pour directement fabriquer, notamment par surmoulage, le réservoir sur ledit organe de distribution assemblé.

D'autres caractéristiques et avantages de la présente invention apparaîtront plus clairement dans la description détaillée suivante d'un mode de réalisation particulier, donné à titre d'exemple non limitatif en regard des dessins joints, sur lesquels,
- la figure 1 est une vue schématique montrant des étapes du processus de fabrication du réservoir, selon un mode de réalisation particulier de la présente invention,
- la figure 2 est une vue schématique du dispositif de distribution de produit fluide avec l'organe de distribution pré-assemblé sur le réservoir, avant remplissage,
- la figure 3 est une vue similaire à celle de la figure 2,
- la figure 4 est une vue du dispositif précédent, pendant le processus de remplissage,
- la figure 5 est une vue du dispositif précédent pendant le processus de fixation définitif de l'organe de distribution sur le réservoir, et
- la figure 6 est une vue schématique du dispositif assemblé et prêt à l'emploi.

Sur les figures, il est représenté un mode de réalisation particulier de l'invention. Dans ce mode de réalisation, il est prévu un ensemble de fabrication, de montage et de remplissage d'un dispositif de distribution de produit fluide qui comprend un réservoir de produit 10 sur lequel vient s'assembler un organe de distribution 20, tel qu'une pompe.

Selon l'invention, l'ensemble comporte une unité de fabrication de réservoir 10, une unité de remplissage dudit réservoir 10 et une unité de fixation de ladite pompe 20 sur ledit réservoir 10, lesdites unités susmentionnées fonctionnant en continu dans une atmosphère contrôlée, et notamment sous des conditions stériles. Ainsi, l'ensemble de la présente invention permet de réaliser toutes les étapes de processus de fabrication, de remplissage et d'assemblage du dispositif de distribution de produit fluide dans la même atmosphère contrôlée, sans aucune interruption, ce qui garantit une stérilité absolue du produit fini.

En référence aux figures, qui représentent un mode de réalisation particulier, le réservoir 10 est avantageusement formé d'une coque rigide, sur laquelle vient se fixer un élément de remplissage 30 conique et souple incorporant une ouverture de remplissage 31.

La figure 1 représente schématiquement le processus de fabrication dudit élément de remplissage 30. A partir d'une feuille, notamment d'une feuille d'aluminium, l'unité de fabrication de réservoir réalise d'abord un pliage de ladite feuille d'aluminium puis assure la soudure des points de contact pour former un manchon conique déformable, incorporant au moins une ouverture de remplissage 31. Le manchon 30 est alors assemblé sur le réservoir 10, en l'occurrence avantageusement un réservoir rigide, également au moyen de l'unité de fabrication de réservoir.

Avantageusement, l'organe de distribution 20, qui est en l'occurrence une pompe, est alors pré-assemblé sur ledit élément de remplissage 30 par l'unité de fixation de l'organe de distribution sur le réservoir. La figure 2 représente la position pré-assemblée dans laquelle l'élément de remplissage 30 relie le réservoir 10 audit organe de distribution 20. De préférence, la fixation de l'élément de remplissage, en l'occurrence le manchon conique 30, sur le réservoir 10 est réalisée de manière étanche, et de même, le pré-assemblage de l'organe de distribution, en l'occurrence la pompe 20, sur ledit manchon conique 30, est également réalisé de manière étanche. Le dispositif dans cette position pré-assemblée est également visible sur la figure 3.

En se référant ensuite à la figure 4, l'unité de remplissage est alors appliquée sur ledit dispositif pré-assemblé. Cette unité de remplissage comporte dans l'exemple représenté sur la figure 4 un manchon externe 51 qui est appliqué de manière étanche sur le réservoir 10, ainsi qu'un manchon interne 52 qui est appliqué de manière étanche sur l'organe de distribution 20, qui est maintenu dans la position pré-assemblée au moyen d'un élément de support 53 prévu avantageusement entre la pompe 20 et le réservoir 10. L'unité de remplissage assure alors le remplissage du réservoir 10 en injectant le produit P entre les deux manchons 51 et 52, ledit produit pouvant alors pénétrer dans le réservoir à travers un orifice de remplissage 31 prévu dans le manchon conique 30. Simultanément, l'air A contenu initialement dans le réservoir 10 peut s'échapper, en sortant également par un orifice 31 du manchon 30, puis en s'évacuant vers l'atmosphère entre les deux manchons de l'unité de remplissage. L'élément de remplissage conique souple 30 peut ainsi comporter un ou plusieurs orifices de remplissage 31.

Lorsque le dispositif a été rempli, une unité de fixation de l'organe de distribution 20 sur le réservoir 10 applique alors une force F axiale sur l'organe de distribution 20 pour venir fixer celui-ci sur le réservoir 10. Dans ce but, l'élément de support 53 de l'unité de remplissage est retiré, et la force F peut par exemple être appliquée sur la pompe 20 par le manchon interne 52 de ladite unité de remplissage, comme visible sur la figure 5. La pompe 20 est alors déplacée en direction du réservoir 10 pour venir s'accrocher au niveau du col par tout moyen approprié, par exemple un encliquetage, un sertissage, une soudure, etc. Le manchon conique 30 se déforme vers l'intérieur du réservoir 10 pendant ce processus de fixation de la pompe 20, comme clairement visible sur la figure 5.

La figure 6 représente le dispositif rempli, assemblé et prêt à l'emploi, et qui peut avantageusement être emballé dans une poche stérile de sorte que l'utilisateur, lorsqu'il souhaite utiliser le dispositif, est certain qu'il n'y a eu aucune interruption de l'atmosphère contrôlée pendant tout le processus de fabrication, de remplissage et d'assemblage du dispositif.

Bien entendu, l'ensemble et le procédé de fabrication, de montage et de remplissage décrits ci-dessus ne sont qu'un exemple de réalisation avantageux de l'invention. De nombreuses variantes peuvent être envisagées pour réaliser cette invention. En particulier le type de réservoir peut être quelconque et n'est pas nécessairement une coque rigide. Par exemple, le réservoir peut être une poche souple, en particulier en aluminium, un blister, une coque thermoformée, un réservoir soufflé, notamment dans une machine BFS, ou tout autre réservoir utilisable dans les dispositifs de distribution de produit fluide. De même, la présence de l'élément de remplissage 30 n'est pas nécessaire, l'unité de remplissage pouvant coopérer soit directement avec l'organe de distribution 20 pour remplir le réservoir à travers celui-ci, soit directement avec un orifice de remplissage prévu dans le réservoir 10, par exemple au niveau du fond de celui-ci. D'autre part, la chronologie des étapes lors du procédé de fabrication, de montage et de remplissage n'est pas nécessairement celui décrit dans l'exemple discuté en référence aux figures. Ainsi, l'unité de remplissage pourrait remplir le réservoir avant que l'organe de distribution ne soit assemblé ou pré-assemblé sur celui-ci. De même, l'organe de distribution pourrait être complètement assemblé sur le réservoir vide, puis le dispositif pourra être rempli, soit directement à travers une ouverture prévue dans le réservoir, soit à travers l'organe de distribution comme mentionné précédemment. Une autre variante serait de prévoir une unité d'assemblage d'organe de distribution qui viendrait également fonctionner en continu en atmosphère contrôlée avec les autres unités décrites ci-dessus. Cette unité d'assemblage d'organe de distribution pourrait alors réaliser l'organe de distribution, en l'occurrence la pompe, puis le réservoir pourrait être fixé sur ladite pompe par l'unité de fixation avant que le dispositif soit rempli par l'unité de remplissage. Dans cette variante, l'unité de fabrication de réservoir et l'unité de fixation de l'organe de distribution sur le réservoir pourraient coopérer pour en fait directement fixer, notamment par surmoulage, le réservoir sur la pompe assemblée par l'unité d'assemblage d'organe de distribution.

La caractéristique essentielle de la présente invention est de réaliser la totalité du processus de fabrication, d'assemblage et de remplissage d'un dispositif de distribution de produit fluide, en particulier destiné à la distribution de produit pharmaceutique, en atmosphère contrôlée, en particulier sous conditions stériles. L'ordre des étapes, l'agencement des différentes unités, et la forme particulière des parties constitutives du dispositif ne sont pas limitatifs et l'homme du métier pourrait apporter diverses modifications à l'ensemble et au procédé décrits en référence aux figures sans sortir du cadre de la présente invention telle que définie par les revendications annexées.

## Revendications

1. Ensemble de fabrication, de montage et de remplissage d'un dispositif de distribution de produit fluide comprenant un réservoir de produit (10) et un organe de distribution (20), tel qu'une pompe ou une valve, **caractérisé en ce que** l'ensemble comporte une unité de fabrication de réservoir, une unité de remplissage dudit réservoir et une unité de fixation dudit organe de distribution sur ledit réservoir, lesdites unités opérant en continu dans une atmosphère contrôlée.

2. Ensemble selon la revendication 1, dans lequel l'unité de fabrication de réservoir est une unité de moulage, surmoulage, soufflage, pliage, soudage et/ou thermoformage.

3. Ensemble selon la revendication 1 ou la revendication 2, dans lequel l'unité de remplissage coopère avec le réservoir (10), l'organe de distribution ou un élément de remplissage (30) solidaire dudit réservoir (10) et/ou dudit organe de distribution (20).

4. Ensemble selon l'une quelconque des revendications 1 à 3, dans lequel l'unité de fixation de l'organe de distribution (20) est une unité d'encliquetage, de sertissage, de vissage, de soudage ou de surmoulage.

5. Ensemble selon l'une quelconque des revendications précédentes, comprenant en outre une unité d'assemblage d'organe de distribution, opérant en continu dans ladite atmosphère contrôlée avec lesdites autres unités.

6. Procédé de réalisation d'un dispositif de distribution de produit fluide comprenant un réservoir (10) et un organe de distribution (20), tel qu'une pompe ou une valve, **caractérisé en ce que** ledit procédé comporte les étapes suivantes :
a) fournir une unité de fabrication de réservoir, une unité de remplissage dudit réservoir et une unité de fixation dudit organe de distribution sur ledit réservoir,
b) agencer lesdites unités et les faire coopérer de telle sorte qu'elles opèrent en continu dans une atmosphère contrôlée.

7. Procédé selon la revendication 6, dans lequel les unités sont agencées de telle sorte que l'unité de fabrication réalise le réservoir (10), puis l'unité de remplissage le remplit, puis l'unité de fixation fixe l'organe de distribution (20) sur le réservoir rempli, le tout en atmosphère contrôlée.

8. Procédé selon la revendication 6, dans lequel les unités sont agencées de telle sorte que l'unité de fabrication réalise le réservoir (10), puis l'unité de fixation fixe l'organe de distribution (20) sur le réservoir vide, puis l'unité de remplissage remplit le réservoir (10).

9. Procédé selon la revendication 6, dans lequel les unités sont agencées de telle sorte que l'unité de fabrication réalise le réservoir (10), puis l'unité de fixation pré-assemble l'organe de distribution (20) sur le réservoir (10), puis l'unité de remplissage remplit le réservoir (10), puis l'unité de fixation fixe définitivement l'organe de distribution (20) sur le réservoir (10).

10. Procédé selon la revendication 8 ou 9, dans lequel l'unité de remplissage coopère avec l'organe de distribution (20) pour remplir le réservoir (10) à travers ledit organe de distribution (20).

11. Procédé selon la revendication 8 ou la revendication 9, dans lequel l'unité de remplissage coopère directement avec le réservoir (10) pour le remplir.

12. Procédé selon la revendication 8 ou 9, dans lequel l'unité de remplissage coopère avec un élément intermédiaire (30) solidaire du réservoir (10) et/ou de l'organe de distribution (20).

13. Procédé selon la revendication 12, dans lequel ledit élément intermédiaire (30) est un manchon souple fixé de manière étanche d'une part au réservoir (10) et d'autre part à l'organe de distribution (20), et comportant une ouverture de remplissage (31), ledit manchon conique (30) étant fabriqué et fixé au réservoir (10) par l'unité de fabrication de réservoir, fixé à l'organe de fixation (20) par l'unité de fixation lorsque l'organe de distribution (20) est pré-assemblé sur le réservoir (10), et déformé vers l'intérieur du réservoir (10) par l'unité de fixation lorsque l'organe de distribution (20) est définitivement fixé sur ledit réservoir (10).

14. Procédé selon la revendication 6, comprenant en outre l'étape de fournir une unité d'assemblage d'organe de distribution, opérant en continu dans ladite atmosphère contrôlée avec lesdites autres unités.

15. Procédé selon la revendication 14, dans lequel les unités sont agencées de telle sorte que l'unité d'assemblage d'organe de distribution réalise l'organe de distribution (20), puis l'unité de fabrication de réservoir réalise un réservoir (10), puis l'unité de fixation fixe ledit réservoir audit organe de distribution (20), puis l'unité de remplissage remplit ledit réservoir (10).

16. Procédé selon la revendication 15, dans lequel l'unité de fabrication de réservoir et l'unité de fixation coopèrent pour directement fabriquer, notamment par surmoulage, le réservoir (10) sur ledit organe de distribution (20) assemblé.

## Claims

1. A facility for manufacturing, assembling, and filling a fluid dispenser device comprising a fluid reservoir (10) and a dispensing member (20), such as a pump or a valve, said facility being **characterized in that** it comprises a manufacturing unit for manufacturing a reservoir, a filling unit for filling said reservoir, and a fixing unit for fixing said dispensing member to said reservoir, said units operating continuously in a controlled atmosphere.

2. A facility according to claim 1, in which the manufacturing unit is a unit for molding, overmolding, blowing, folding, sealing, and/or thermoforming.

3. A facility according to claim 1 or claim 2, in which facility the filling unit co-operates with the reservoir (10), with the dispensing member or with a filling element (30) secured to said reservoir (10), and/or with said dispensing member (20).

4. A facility according to one of claims 1 to 3, in which the fixing unit for fixing the dispensing member (20) is a snap-fastening, crimping, screw-fastening, sealing, or overmolding unit.

5. A facility according to any preceding claim, further comprising a dispensing member assembly unit operating continuously in said controlled atmosphere with the other units.

6. A method of making a fluid dispenser device comprising a reservoir (10) and a dispensing member (20), such as a pump or a valve, said method being **characterized in that** it comprises the following steps:
a) providing a manufacturing unit for manufacturing a reservoir, a filling unit for filling said reservoir, and a fixing unit for fixing said dispensing member to said reservoir;
b) organizing said units and causing them to cooperate in a manner such that they operate continuously in a controlled atmosphere.

7. A method according to claim 6, in which the units are organized in a manner such that the manufacturing unit makes the reservoir (10), then the filling unit fills it, and then the fixing unit fixes the dispensing member (20) to the filled reservoir, all of this being performed in a controlled atmosphere.

8. A method according to claim 6, in which the units are organized in a manner such that the manufacturing unit makes the reservoir (10), then the fixing unit fixes the dispensing member (20) to the empty reservoir, then the filling unit fills the reservoir (10).

9. A method according to claim 6, in which the units are organized such that the manufacturing unit makes the reservoir (10), then the fixing unit pre-assembles the dispensing member (20) to the reservoir (10), then the filling unit fills the reservoir (10), and then the fixing unit definitively fixes the dispensing member (20) to the reservoir (10).

10. A method according to claim 8 or claim 9, in which the filling unit co-operates with the dispensing member (20) to fill the reservoir (10) through said dispensing member (20).

11. A method according to claim 8 or claim 9, in which the filling unit co-operates directly with the reservoir (10) in order to fill it.

12. A method according to claim 8 or claim 9, in which the filling unit co-operates with an intermediate element (30) secured to the reservoir (10) and/or to the dispensing member (20).

13. A method according to claim 12, in which said intermediate element (30) is a flexible sleeve fixed in leaktight manner firstly to the reservoir (10) and secondly to the dispensing member (20), and provided with a filling opening (31), said conical sleeve (30) being manufactured and fixed to the reservoir (10) by the manufacturing unit for manufacturing the reservoir, being fixed to the fixing member (20) by the fixing unit while the dispensing member (20) is being pre-assembled to the reservoir (10), and being deformed towards the inside of the reservoir (10) by the fixing unit while the dispensing member (20) is being definitively fixed to said reservoir (10).

14. A method according to claim 6, further comprising a step of providing a dispensing member assembly unit that operates continuously in said controlled atmosphere with the other units.

15. A method according to claim 14, in which the units are organized in a manner such that the dispensing member assembly unit makes the dispensing member (20), then the reservoir manufacturing unit makes a reservoir (10), then the fixing unit fixes said reservoir to said dispensing member (20), and then the filling unit fills said reservoir (10).

16. A method according to claim 15, in which the reservoir manufacturing unit and the fixing unit cooperate to manufacture the reservoir (10) on the assembled dispensing member (20) in particular by overmolding.

## Patentansprüche

1. Anlage zum Herstellen, Montieren und Füllen einer Abgabevorrichtung für ein fluidförmiges Produkt, die einen Produktbehälter (10) und ein Abgabeorgan (20), wie z.B. eine Pumpe oder ein Ventil umfasst, **dadurch gekennzeichnet, daß** die Anlage eine Herstellungseinheit für den Behälter, eine Fülleinheit für den Behälter und eine Befestigungseinheit für das Abgabeorgan auf dem Behälter umfasst, wobei diese Einheiten kontinuierlich in einer kontrollierten Atmosphäre arbeiten.

2. Anlage nach Anspruch 1, bei der die Einheit zum Herstellen des Behälters eine Gießeinheit, eine Abformeinheit, eine Blasform-Einheit, eine Schweißeinheit und/oder Warmverformungseinheit ist.

3. Anlage nach Anspruch 1 oder 2, bei der die Fülleinheit mit dem Behälter (10), dem Abgabeorgan oder einem Füllelement (30) zusammenarbeitet, das fest mit dem Behälter (10) und/oder dem Abgabeorgan (20) verbunden ist.

4. Anlage nach einem der Ansprüche 1 bis 3, bei der die Befestigungseinheit für das Abgabeorgan (20) eine Einrasteinheit, eine Aufquetscheinheit, eine Verschraubungseinheit, eine Schweißeinheit oder eine Überformeinheit ist.

5. Anlage nach einem der vorhergehenden Ansprüche, die weiterhin eine Zusammenbaueinheit für das Abgabeorgan umfasst, die kontinuierlich in der kontrollierten Atmosphäre zusammen mit den anderen Einheiten arbeitet.

6. Verfahren zum Herstellen einer Abgabevorrichtung für ein fluidförmiges Produkt, die einen Behälter (10) und ein Abgabeorgan (20), wie z.B. eine Pumpe oder ein Ventil, umfasst, **dadurch gekennzeichnet, daß** das Verfahren folgende Schritte aufweist:
a) Bereitstellen einer Einheit zum Herstellen des Behälters, einer Einheit zum Füllen des Behälters und einer Einheit zum Befestigen des Abgabeorgans auf dem Behälter,
b) Betreiben dieser Einheiten und Organisieren ihrer Zusammenarbeit derart, daß sie kontinuierlich in einer kontrollierten Atmosphäre arbeiten.

7. Verfahren nach Anspruch 6, bei dem die Einheiten so betrieben werden, daß eine Herstellungseinheit den Behälter (10) erzeugt, dann die Fülleinheit den Behälter füllt, dann eine Befestigungseinheit das Abgabeorgan (20) auf dem gefüllten Behälter befestigt, wobei dies alles unter einer kontrollierten Atmosphäre erfolgt.

8. Verfahren nach Anspruch 6, bei dem die Einheiten derart betrieben werden, daß die Herstellungseinheit den Behälter (10) erzeugt, dann die Befestigungseinheit das Abgabeorgan (20) auf dem leeren Behälter befestigt und dann die Fülleinheit den Behälter (10) füllt.

9. Verfahren nach Anspruch 6, bei dem die Einheiten so betrieben werden, daß die Herstellungseinheit den Behälter (10) erzeugt, dann die Befestigungseinheit das Abgabeorgan (20) mit dem Behälter (10) vorläufig zusammenbaut, dann die Fülleinheit den Behälter (10) füllt und dann die Befestigungseinheit das Abgabeorgan (20) endgültig auf dem Behälter (10) befestigt.

10. Verfahren nach Anspruch 8 oder 9, bei dem die Fülleinheit mit dem Abgabeorgan (20) zusammenarbeitet, um den Behälter (10) durch das Abgabeorgan (20) hindurch zu füllen.

11. Verfahren nach Anspruch 8 oder 9, bei dem die Fülleinheit direkt mit dem Behälter (10) zusammenarbeitet, um ihn zu füllen.

12. Verfahren nach Anspruch 8 oder 9, bei dem die Fülleinheit mit einem Zwischenelement (30) zusammenarbeitet, das fest mit dem Behälter (10) und/oder dem Abgabeorgan (20) verbunden ist.

13. Verfahren nach Anspruch 12, bei dem das Zwischenelement (30) eine nachgiebige Manschette ist, die in dichter Weise einerseits am Behälter (10) und andererseits am Abgabeorgan (20) befestigt ist und eine Füllöffnung (31) besitzt, wobei die konische Manschette (30) durch die Einheit zum Herstellen des Behälters hergestellt und am Behälter (10) befestigt und durch die Befestigungseinheit beim vorläufigen Zusammenbauen des Abgabeorgans (20) mit dem Behälter (10) am Befestigungsorgan (20) befestigt und durch die Befestigungseinheit zum Inneren des Behälters (10) hin verformt wird, wenn das Abgabeorgan (20) endgültig auf dem Behälter (10) befestigt wird.

14. Verfahren nach Anspruch 6, das weiterhin den Schritt umfasst, daß eine Zusammenbaueinheit für das Abgabeorgan vorgesehen wird, die kontinuierlich in der kontrollierten Atmosphäre zusammen mit den anderen Einheiten arbeitet.

15. Verfahren nach Anspruch 14, bei dem die Einheiten derart betrieben werden, daß die Zusammenbaueinheit für das Abgabeorgan das Abgabeorgan (20) herstellt, dann die Herstellungseinheit für den Behälter einen Behälter (10) erzeugt, dann die Befestigungseinheit den Behälter am Abgabeorgan (20) befestigt, und daß dann die Fülleinheit den Behälter (10) füllt.

16. Verfahren nach Anspruch 15, bei dem die Einheit zum Herstellen des Behälters und die Befestigungseinheit so zusammenwirken, daß sie direkt, insbesondere durch Überformen, den Behälter (10) auf dem zusammengebauten Abgabeorgan (20) herstellen.
